# EUROPÄISCHE PATENTSCHRIFT

(11) **EP 0 407 916 B1**
(45) Veröffentlichungstag und Bekanntmachung des Hinweises auf die Patenterteilung: **29.09.1993**
(21) Anmeldenummer: 90112983.3
(22) Anmeldetag: 07.07.1990
(51) Int. Cl.: B65D 1/16, B65D 1/20

(54) **Spundfass**
Barrel with bung
Fût à bondon

(30) Priorität: 13.07.1989 DE 8908528 U
(43) Veröffentlichungstag der Anmeldung: 16.01.1991
(73) Patentinhaber: Schütz-Werke GmbH & Co. KG., D-56242 Selters (DE)
(72) Erfinder: Schütz, Udo, D-5418 Selters (DE)
(74) Vertreter: Pürckhauer, Rolf, Dipl.-Ing.

(56) Entgegenhaltungen:
- DD-A- 273 612
- DD-A- 273 613
- DE-A- 2 119 614
- DE-A- 2 219 519

## Beschreibung

Die Erfindung betrifft Spundfässer aus Kunststoff, mit einem Mantelteil, einem Boden und einem Deckel mit einstückig angeformten Spunden und einer mittigen, muldenartigen Vertiefung, die bei Kopflage bzw. angenäherter Kopflage des Fasses eine zu den Spundöffnungen hin abfallende, flache Ablaufwölbung bildet, sowie mit einem über die Spunde in Richtung der Faßlängachse vorstehenden Außenring als Stütz-, Trage- und Rollring.

Bei aus der DE-A-2 219 519 bekannten Spundfässern der gattungsgemäßen Art sammelt sich das Regenwasser im Deckel. Ein weiterer Nachteil dieser Fässer ist deren ungenügende Stapelsicherheit.

Der Erfindung liegt die Aufgabe zugrunde, das gattungsgemäße Spundfaß derart weiterzuentwickeln, daß sich kein Regenwasser im Deckel ansammeln kann und die Stapelsicherheit des Fasses verbessert wird.

Diese Aufgabe ist erfindungsgemäß gelöst durch ein Spundfaß mit den Merkmalen des Patentanspruches 1.

Das erfindungsgemäße Spundfaß zeichnet sich dadurch aus, die gestellte Aufgabe auf einfache und zweckmäßige Weise zu lösen.

Die Erfindung ist nachstehend anhand von zwei in der Zeichnung dargestellten Ausführungsbeispielen naher erläutert. Es zeigt
- Fig. 1: einen Längsschnitt des erfindungsgemäßen Spundfasses,
- Fig. 2: die Draufsicht des Spundfasses,
- Fig. 3: eine Einzelheit nach Ausschnitt A der Fig. 1 in vergrößerter Darstellung,
- Fig. 4: das Faß in der Kopflage zur Entleerung und
- Fig. 5: eine Draufsicht des Fasses mit einer abgeänderten Gestaltung des Deckels im Bereich der Spunde.

Das aus Kunststoff hergestellte Spundfaß 1 besteht aus einem Mantelteil 2, einem Boden 3 und einem Deckel 4, wobei Mantelteil 2 und Boden 3 einteilig geblasen sind und der als Kunststoff-Spritzteil gefertigte Deckel 4 mit dem Mantelteil 2 bei 2a über den Umfang verschweißt ist.

Der Deckel 4 weist zwei diametral gegenüberliegende, einstückig angeformte Spunde 5, 6 auf, die für einen Schraubverschluß eingerichtet sind und Spundöffnungen 7, 8 bilden, die mit entsprechenden Schraubstopfen verschlossen werden können.

Der Deckel 4 hat eine mittige, muldenartige Vertiefung 9, die bei Kopflage 1′ bzw. angenäherter Kopflage des Fasses 1 gemäß Fig. 4 zur Restentleerung eine zu den Spundöffnungen 7, 8 hin abfallende, flache Ablaufwölbung 10 für die Restflüssigkeit bildet.

Ein am Umfang des Deckels 4 angeordneter, über die Spunde 5, 6 in Richtung der Faßlängsachse 11-11 vorstehender Außenring 12 mit einem L-Profil dient als die Spunde 5, 6 gegen Beschädigungen schützender Stützring zum Aufsetzen eines Fasses, als Tragering zum Anfassen für den Greifer eines Transportmittels und als Rollring.

Aus der mittigen Vertiefung 9 des Deckels 4 führt eine flache Ablaufrinne 13 für Regenwasser in radialer Richtung durch den Außenring 12 nach außen. Zusätzlich sind über den Umfang des Außenringes 12 verteilte Ablauföffnungen 14 vorgesehen (Fign. 2 und 3).

Vom Außenring 12 des Deckels 4 verlaufen mit Abstand um die Spunde 5, 6 Schutzstege 15, 16, die die gleiche Höhe 17 wie der Außenring 12 aufweisen und als Stützstege für ein gestapeltes Faß dienen.

Bei der in Fig. 5 dargestellten Deckelausführung weisen die Schutz- und Stützstege 15, 16 für die Spunde 5, 6 Unterbrechungen 18 im Bereich des Außenringes 12 auf, damit die Greifer eines Transportmittels über den ganzen Umfang an dem Außenring 12 ungehindert angreifen können.

Bei einer weiteren Deckelausführung entfallen die Schutzstege 15, 16 für die Spunde 5, 6.

In der Kopflage 1′ bzw. angenäherten Kopflage des Fasses 1 läuft die Restflüssigkeit über die Ablaufwölbung 10 des Deckels 4 und die Spundöffnungen 7, 8 nach außen in einen Auffangbehälter 19 (Fig. 4).

## Patentansprüche

1. Spundfaß (1) aus Kunststoff, mit einem Mantelteil (2), einem Boden (3) und einem Deckel (4) mit einstückig angeformten Spunden (5, 6) und einer mittigen, muldenartigen Vertiefung (9), die bei Kopflage (1') bzw. angenäherter Kopflage des Fasses (1) eine zu den Spundöffnungen (7, 8) hin abfallende, flache Ablaufwölbung (10) bildet, sowie mit einem über die Spunde (5, 6) in Richtung der Faßlängsachse (11-11) vorstehenden Außenring (12) als Stütz-, Trage- und Rollring, gekennzeichnet durch mindestens eine aus der mittigen, in radialer Richtung mit Abstand von den Spunden (5, 6) endenden Vertiefung (9) des Deckels (4) durch den Außenring (12) geführte flache Ablaufrinne (13), die radial im Deckel (4) angeordnet ist, sowie durch vom Außenring (12) des Deckels (4) um die Spunde (5, 6) mit Abstand verlaufende Schutzstege (15, 16) mit gleicher Höhe (17) wie der Außenring (12), die als Stützstege für ein gestapeltes Faß dienen.

2. Spundfaß nach Anspruch 1, gekennzeichnet durch Schutz- und Stützstege (15, 16) für die Spunde (5, 6) mit Unterbrechungen (18) im Bereich des Außenringes (12) des Deckels (4).

## Claims

1. A barrel (1) with bung, of plastics material, with a sidewall part (2), a bottom (3) and a cover (4) with bungs (5, 6) formed in one piece therewith, and a central, tray-like depression (9) which, with the barrel (1) on or approximately on its head (1'), forms a flat run-off dome falling off towards the bung openings (7, 8), and with an outer rim (12) projecting in the direction of the longitudinal axis (11-11) of the barrel beyond the bungs (5, 6) as a supporting, carrying and rolling ring, characterized by at least one flat run-off channel (13) arranged radially in the cover (4), running through the outer rim (12) from the central depression (9) of the cover (4) terminating at a distance in the radial direction from the bungs (5, 6), and by protective ribs (15, 16) running from the outer rim (12) of the cover (4) around the bungs (5, 6) at a distance therefrom, the ribs having the same height (17) as the outer rim (12) and serving as support ribs for a stacked barrel.

2. A barrel with a bung according to claim 1, characterized by protective and support ribs (15, 16) for the bungs (5, 6) with interruptions (18) in the region of the outer rim (12) of the cover (4).

## Revendications

1. Fût (1) à bondon, en matière plastique, comportant une partie (2) formant la face latérale, un fond (3) et un couvercle (4) qui a des bondons (5, 6) d'une pièce avec lui et une cavité (9) centrale, en forme de cuvette, et qui, lorsque le fût (1) est mis sens dessus dessous (1') ou sensiblement sens dessus dessous, forme une surface d'évacuation (10) de courbure peu prononcée et descendant vers les bondes (7, 8), ainsi qu'un anneau (12) extérieur en saillie des bondons (5, 6) dans la direction de l'axe longitudinal (11) du fût et servant d'anneau d'appui, d'anneau de support et d'anneau de roulement, caractérisé par au moins une goulotte plate d'évacuation (13), ménagée radialement dans le couvercle (4), et traversant l'anneau (12) extérieur à partir de la cavité (9) centrale du couvercle (4) et se terminant dans la direction radiale à distance des bondons (5, 6), ainsi que par des nervures de protection (15, 16) s'étendant depuis l'anneau (12) extérieur autour des bondons (5, 6) et à distance de ceux-ci, de même hauteur (17) que l'anneau (12) extérieur et servant de nervures d'appui pour un fût empilé.

2. Fût à bondon suivant la revendication 1, caractérisé par des nervures de protection et d'appui (15, 16) pour les bondons (5, 6), avec des interruptions (18) dans la région de l'anneau (12) extérieur du couvercle (4).
